# EUROPÄISCHE PATENTANMELDUNG

(11) **EP 4 779 431 A1**
(43) Veröffentlichungstag der Anmeldung: **22.07.2026**
(21) Anmeldenummer: 25152265.2
(22) Anmeldetag: 16.01.2025
(51) Int. Cl.: G05G 9/00, G05G 1/04

(54) **BETÄTIGUNGSVORRICHTUNG**

(71) Anmelder: Autoflug GmbH, 25462 Rellingen (DE)
(72) Erfinder: Reichard, Karsten, 25358 Horst (DE)
(74) Vertreter: Feucker, Max Martin

(57) **Zusammenfassung**

Die Erfindung betrifft eine Betätigungsvorrichtung, umfassend:
- einen Betätigungshebel (11), wobei
• der Betätigungshebel (11) mindestens einen ersten Betätigungsarm (11.1) und einen zweiten Betätigungsarm (11.2) sowie
• jeder Betätigungsarm (11.1, 11.2) eine unterschiedlich gestaltete Kulisse (19.1, 19.2) aufweist,

- mindestens ein erstes Gleitelement (17) und ein zweites Gleitelement (18), wobei jeweils ein Gleitelement (17, 18) in einer Kulisse (19.1, 19.2) angeordnet ist, und
- mindestens ein erstes linear verschieblich gelagertes Schubelement (12) und ein zweites linear verschieblich gelagertes Schubelement (13), wobei jeweils ein Schubelement (12, 13) mit einem Gleitelement (17, 18) verbunden ist, derart, dass

durch Betätigung des Betätigungshebels (11) die Schubelemente (12, 13) in ihren Hubstellungen änderbar sind, wobei
die unterschiedlich gestalteten Kulissen (19.1, 19.2) derart konfiguriert sind, dass sich zumindest zwischen zwei unterschiedlichen Stellungen des Betätigungshebels (11) der Hub (20.1) des ersten Schubelements (12) von dem Hub (20.2) des zweiten Schubelements (13) unterscheidet.

## Beschreibung

Die vorliegende Erfindung bezieht sich auf eine Betätigungsvorrichtung, die insbesondere für die Steuerung von linearen Bewegungen in mechanischen Systemen konzipiert ist. Insbesondere betrifft die Erfindung eine Vorrichtung mit einem Betätigungshebel, der mit Schubelementen verbunden ist, um differenzierte Hubbewegungen zu ermöglichen.

Im Bereich der Betätigungsvorrichtungen ist es üblich, mechanische Systeme zu verwenden, die eine Bewegung oder Kraftübertragung zwischen verschiedenen Komponenten ermöglichen. Solche Systeme finden in einer Vielzahl von Anwendungen Verwendung, von einfachen mechanischen Vorrichtungen bis hin zu komplexen Maschinen und Fahrzeugen. Bekannte Systeme umfassen typischerweise Hebel, Schubstangen, Seilzüge und andere mechanische Übertragungselemente, die Bewegungen oder Kräfte von einem Punkt zu einem anderen übertragen. Diese Systeme sind oft so konzipiert, dass sie eine lineare oder rotierende Bewegung in eine andere Art von Bewegung umwandeln, um spezifische Funktionen zu erfüllen.

Gemäß bekannter Technik werden Betätigungsvorrichtungen häufig in Anwendungen eingesetzt, bei denen eine präzise Steuerung der Bewegung erforderlich ist. Solche Systeme verwenden oft Hebelmechanismen, die mit Schubstangen oder Seilzügen verbunden sind, um die gewünschte Bewegung zu erzeugen. Viele bestehende Systeme bieten nur eine begrenzte Anzahl von Bewegungsoptionen oder erfordern komplexe Mechaniken, um unterschiedliche Bewegungsprofile zu ermöglichen. Aus EP 0 457 935 B2 ist eine Betätigungsvorrichtung bekannt, bei der mittels eines Drehknopfs mehrere Bowdenzügen betätigt werden können, um mehreren Luftverteilungsklappen in einer Kraftfahrzeug-Klima- und/oder Lüftungsanlage bedienen zu können.

Es ist eine Aufgabe der vorliegenden Erfindung, eine Betätigungsvorrichtung bereitzustellen, die einen oder mehrere der Nachteile der bekannten Systeme überwindet, und insbesondere eine Betätigungsvorrichtung bereitzustellen, mit der mit nur einem Betätigungshebel mehrere Bewegungsoptionen ausgeführt werden können.

Eine Lösung für die vorgenannte Aufgabe wird durch eine Betätigungsvorrichtung mit den Merkmalen des unabhängigen Anspruchs angegeben. Weitere Lösungen und vorteilhafte Weiterbildungen sind in den abhängigen Ansprüchen sowie in der vorstehenden und nachfolgenden Beschreibung erläutert, wobei einzelne Merkmale der vorteilhaften Weiterbildungen in technisch sinnvoller Weise miteinander kombinierbar sind.

Die Aufgabe wird insbesondere gelöst durch eine Betätigungsvorrichtung, die einen Betätigungshebel umfasst. Ein Betätigungshebel ist eine mechanische Komponente, die als Steuerungselement dient und durch manuelle Betätigung eine Bewegung oder Aktion auslöst. Der Betätigungshebel weist insbesondere einen Betätigungsansatz auf, an dem ein Benutzer angreift, um den Betätigungshebel zu betätigen. Der Betätigungshebel ist insbesondere schwenkbar gelagert.

Der Betätigungshebel weist mindestens einen ersten Betätigungsarm und einen zweiten Betätigungsarm auf, wobei jeder Betätigungsarm eine unterschiedlich gestaltete Kulisse besitzt. Ein Betätigungsarm ist ein Teil des Hebels, der die Kraftübertragung ermöglicht. Die mindestens zwei Betätigungsarme und gegebenenfalls der Betätigungsansatz sind starr miteinander verbunden und bevorzugt einteilig ausgebildet. Eine Kulisse ist eine speziell geformte Führung oder Bahn, die die Bewegung eines anderen Elements steuert.

Weiterhin umfasst die Vorrichtung mindestens ein erstes Gleitelement und ein zweites Gleitelement, wobei jeweils ein Gleitelement in einer Kulisse angeordnet ist. Ein Gleitelement ist ein Bauteil, das in einer Führung oder Bahn gleitet, um eine Bewegung zu übertragen.

Die Vorrichtung enthält auch mindestens ein erstes linear verschieblich gelagertes Schubelement und ein zweites linear verschieblich gelagertes Schubelement, wobei jeweils ein Schubelement mit einem Gleitelement verbunden ist. Ein Schubelement ist ein mechanisches Teil, das eine lineare Bewegung ausführt, um eine Kraft oder Bewegung zu übertragen. Durch die Betätigung des Betätigungshebels können die Schubelemente in ihren Hubstellungen verändert werden. Ein Hub ist die lineare Verschiebung oder Bewegung eines Schubelements.

Die unterschiedlich gestalteten Kulissen sind so konfiguriert, dass sich zumindest zwischen zwei unterschiedlichen Stellungen des Betätigungshebels der Hub des ersten Schubelements von dem Hub des zweiten Schubelements unterscheidet.

Ein Vorteil dieser Konfiguration ist eine präzise Steuerung der Bewegung von zwei Schubelementen mit nur einem Betätigungshebel, was die Komplexität reduziert und die Bedienung vereinfacht. Durch die Integration der verschiedenen Kulissen in einem einzigen Betätigungshebel wird zudem der Platzbedarf verringert und die Konstruktion insgesamt kompakter gestaltet.

Mit anderen Worten: Die Erfindung sieht in ihrem Grundgedanken vor, dass mit genau einem Betätigungshebel, dessen mindestens zwei Betätigungsarme unterschiedliche Kulissenführungen aufweisen, mehrere Übertragungselemente bedient werden können, die bei Betätigung des einen Betätigungshebels zumindest zwischen zwei Stellungen einen unterschiedlichen (asynchronen) Hub erfahren. Es ist somit ausreichend, dass die Betätigungsvorrichtung einen anstatt mehrere Betätigungshebel aufweist, wodurch die Bedienung vereinfacht wird und insbesondere auch Fehlbedienungen ausgeschlossen werden.

Nach einer Ausführungsform umfasst die Betätigungsvorrichtung Übertragungselemente, die jeweils mit einem Schubelement verbunden sind. Ein Übertragungselement kann als ein mechanisches Bauteil verstanden werden, das die Bewegung oder Kraft von einem Punkt zu einem anderen überträgt. In diesem Kontext sind die Übertragungselemente so konzipiert, dass sie die asynchrone Bewegung der Schubelemente, die durch den Betätigungshebel initiiert wird, auf eine weitere Vorrichtung übertragen.

Die Übertragungselemente sind bevorzugt als Seilzug, insbesondere Bowdenzug, oder Gestänge ausgebildet sind. Ein Seilzug ist ein flexibles, drahtseilähnliches Element, das in einem schützenden Mantel geführt wird und dazu dient, mechanische Bewegungen über eine Distanz zu übertragen. Ein Bowdenzug ist eine spezielle Form des Seilzugs, bei dem das Drahtseil in einem flexiblen, spiralförmigen Metall- oder Kunststoffmantel geführt wird, um die Reibung zu minimieren und die Bewegungsübertragung zu optimieren. Ein Gestänge hingegen besteht aus starren oder gelenkig verbundenen Stangen, die mechanische Bewegungen direkt und ohne Flexibilität übertragen. Die Verwendung von Seilzügen, insbesondere Bowdenzügen, ermöglicht eine flexible und präzise Übertragung der Bewegung des Betätigungshebels auf die Schubelemente, auch über größere Distanzen oder durch komplexe Wegeführungen. Dies ist besonders vorteilhaft in Anwendungen, bei denen die weitere Vorrichtung nicht direkt in der Nähe des Betätigungshebels angeordnet werden können, wie es häufig in (Luft-)Fahrzeugen der Fall ist. Ein Bowdenzug bietet zudem den Vorteil, dass er in engen und verwinkelten Einbauräumen verlegt werden kann, ohne dass die Übertragung der Bewegung beeinträchtigt wird. Ein Gestänge hingegen bietet eine robuste und direkte Übertragung der Bewegung, was in Anwendungen vorteilhaft ist, bei denen hohe Kräfte übertragen werden müssen oder eine besonders präzise Positionierung erforderlich ist.

Auch wenn es prinzipiell möglich ist, dass der Hub der mindestens zwei Schubelemente zwischen einer Startstellung und einer Endstellung des Betätigungshebels unterschiedliche ist, kann der Hub des ersten Schubelements und der Hub des zweiten Schubelements zwischen der Startstellung und der Endstellung auch identisch sind. Der Hub beschreibt die lineare Verschiebung, die ein Schubelement zwischen zwei Stellungen erfährt. In diesem Kontext bedeutet ein identischer Hub, dass beide Schubelemente, das erste und das zweite, die gleiche lineare Verschiebung durchlaufen, wenn der Betätigungshebel von der Start- zur Endstellung bewegt wird. Andererseits bedeutet dies aber auch, dass der Hub der beiden Schubelemente in Zwischenstellungen zwischen der Start- und Endstellung aufgrund der unterschiedlichen Gestalt der jeweiligen Kulissen unterschiedlich ist. Ein Vorteil dieser Anordnung ist die erhöhte Flexibilität und Anpassungsfähigkeit der Betätigungsvorrichtung, da die Schubelemente nicht nur in den Endstellungen, sondern auch in Zwischenstellungen unterschiedliche Hublängen aufweisen können. Dies erlaubt eine feinere Abstimmung der Bewegungen der angeschlossenen Bowdenzüge, was besonders nützlich ist, wenn unterschiedliche Schaltpunkte oder Bewegungsabläufe erforderlich sind. Ein weiterer Vorteil ist die Möglichkeit, mit nur einem Betätigungshebel mehrere Schubelemente asynchron zu steuern, was die Komplexität und das Risiko von Fehlbedienungen reduziert.

Nach einer Ausführungsform der Erfindung ist der Betätigungshebel zwischen der Startstellung und der Endstellung in mindestens eine, bevorzugt mindestens zwei, besonders bevorzugt genau zwei Zwischenstellungen bringbar. Diese Konfiguration ermöglicht es dem Benutzer, den Betätigungshebel in mehrere verschiedene Positionen zu bewegen: eine Startstellung, zwei Zwischenstellungen und eine Endstellung. Die Zwischenstellungen können durch eine separate Rastkulisse definiert sein, in der ein federbelastetes Rastelement formschlüssig in die vorgesehenen Aussparungen gleitet. Diese Rastkulisse sorgt dafür, dass der Betätigungshebel in jeder der vier Positionen sicher einrastet, was die Bedienung vereinfacht und die Gefahr von Fehlbedienungen minimiert. Die Möglichkeit, den Betätigungshebel in zwei Zwischenstellungen zu bringen, erweitert die Funktionalität der Betätigungsvorrichtung erheblich. Die Zwischenstellungen können so gestaltet sein, dass sie leichtrastend sind, was bedeutet, dass der Benutzer die Positionen einfacher und schneller durchschalten kann.

Nach einer Ausführungsform sind also eine Vielzahl von Schaltstellungen für einen Betätigungshebel vorgegeben. Die Vielzahl der Schaltstellungen für den Betätigungshebel ermöglicht eine präzise und flexible Steuerung der Schubelemente.

Nach einer Ausführungsform der Betätigungsvorrichtung ist der Betätigungshebel in unterschiedlichen Stellungen einrastbar, was eine präzise und stabile Positionierung des Hebels in vordefinierten Positionen/Stellungen ermöglicht.

Nach einer Ausführungsform ist der Betätigungshebel mit einem insbesondere federvorbelasteten Rastelement gekoppelt. Ein Rastelement ist ein mechanisches Bauteil, das dazu dient, den Betätigungshebel in bestimmten Positionen zu halten/fixieren. Es kann sich um eine federbelastete Vorrichtung handeln, die in Aussparungen oder Vertiefungen einrastet, um die Position des Hebels in bestimmten Stellungen vorzugeben. Ein federvorbelastetes Rastelement nutzt die Kraft einer Feder, um das Rastelement in eine Position zu drücken, sodass es in eine entsprechende Aussparung einrastet.

Nach einer Ausführungsform der Erfindung ist eine Rastkulisse vorgesehen, die mit einem Rastelement zusammenwirkt, um die unterschiedlichen Schaltstellungen der Betätigungsvorrichtung zu definieren. Eine Rastkulisse ist eine speziell gestaltete Komponente, die Aussparungen enthält, welche die verschiedenen Schaltstellungen der Vorrichtung vorgeben. Diese Aussparungen sind so konzipiert, dass sie das Rastelement aufnehmen und in einer bestimmten Position halten können. Das Rastelement gleitet in die Aussparungen der Rastkulisse, um die Schaltstellung zu fixieren. Durch diese Anordnung wird eine präzise und wiederholbare Positionierung der Schaltstellungen ermöglicht, was die Bedienung der Vorrichtung vereinfacht und die Zuverlässigkeit erhöht.

Nach einer Ausführungsform umfasst die Betätigungsvorrichtung eine Rastkulisse, die spezifisch gestaltete Aussparungen für die Startstellung, die Endstellung und mindestens eine Zwischenstellung aufweist. Die Aussparungen für die Startstellung und die Endstellung sind tiefer als die mindestens eine Aussparung für die mindestens eine Zwischenstellung. Diese Gestaltung der Rastkulisse ermöglicht eine präzise und stabile Arretierung des Betätigungshebels in den Start- und Endstellungen, wodurch eine versehentliche Betätigung oder Bewegung des Hebels in diesen kritischen Positionen verhindert wird. Die tiefere Ausführung der Aussparungen in den Start- und Endstellungen sorgt dafür, dass das federbelastete Rastelement des Betätigungshebels formschlüssig und sicher in diesen Positionen einrastet. Die mindestens eine Zwischenstellung, die durch eine weniger tiefe Aussparung definiert ist, ermöglicht hingegen eine leichtere und schnellere Betätigung des Hebels zwischen oder aus den Zwischenpositionen.

Nach einer Ausführungsform kann der Betätigungshebel nur aus einer durch ein Rastelement vorgegebenen Stellung bewegt werden kann, wenn das Rastelement betätigt wird. In dieser Ausführungsform ist der Betätigungshebel so gestaltet, dass er in einer vorgegebenen Stellung durch ein Rastelement arretiert wird. Diese Anordnung ermöglicht es, den Betätigungshebel nur dann aus seiner arretierten Stellung (beispielsweise aus der Start- oder Endstellung) zu bewegen, wenn das Rastelement betätigt wird, was eine zusätzliche Sicherheitsebene bietet und ungewollte Bewegungen des Betätigungshebels verhindert. Das Rastelement muss manuell oder mechanisch betätigt werden, um den Betätigungshebel aus der arretierten Stellung zu lösen und eine Bewegung zu ermöglichen.

Nach einer Ausführungsform der Erfindung ist der Betätigungshebel mittels einer Steckachse an einem Drehpunkt gelagert, wodurch der Betätigungshebel um diesen Drehpunkt verschwenkbar ist. Eine Steckachse ist ein zylindrisches Element, das als Drehachse dient und den Betätigungshebel an einem festen Punkt hält, während es ihm ermöglicht, sich um diesen Punkt zu drehen. Die Steckachse bietet eine stabile Basis, die die Bewegung des Hebels unterstützt. Die Steckachse ist insbesondere selbst in einem Gehäuse der Betätigungsvorrichtung gelagert. Durch die Verschwenkbarkeit des Betätigungshebels um die Steckachse wird eine effektive Übertragung der Betätigungskraft auf die Schubelemente erreicht, was die asynchrone Bewegung der Schubstangen ermöglicht.

Die Erfindung sowie das technische Umfeld werden im Folgenden anhand der Figuren beispielhaft erläutert.
Figur 1 zeigt eine Perspektivansicht einer Ausführungsform einer Betätigungsvorrichtung.
Figur 2 zeigt die Ausführungsform der Betätigungsvorrichtung aus Figur 1 in einer Perspektivansicht ohne Gehäuse.
Figur 3 zeigt eine Draufsicht auf die Betätigungsvorrichtung mit Markierungen für Schnittlinien.
Figur 4 zeigt eine Schnittansicht durch die Betätigungsvorrichtung im Bereich eines ersten Betätigungsarms entlang der Linie A-A.
Figur 5 zeigt eine Schnittansicht durch die Betätigungsvorrichtung im Bereich eines zweiten Betätigungsarms entlang der Linie B-B.
Figur 6 zeigt eine Schnittansicht durch die Betätigungsvorrichtung im Bereich eines Rastelements und einer Rastkulisse entlang der Linie A-A.

Figur 1 zeigt eine Perspektivansicht einer Betätigungsvorrichtung. Die Vorrichtung umfasst ein Gehäuse 10, in dem der zentrale Betätigungshebel 11 angeordnet ist. Der Betätigungshebel 11 ist mit einer Steckachse 16 im Gehäuse 10 gelagert, was eine Schwenkbewegung ermöglicht.

Im Gehäuse 10 sind zwei parallele Schubstangen 12 und 13 sichtbar, die mit dem Betätigungshebel 11 verbunden sind.

An den Schubstangen 12 und 13 sind mehrere Bowdenzüge 14a bis 14c und 15a bis 15b angeschlossen. Diese Bowdenzüge 14a bis 14c und 15a bis 15b ermöglichen die Übertragung der Bewegung auf externe Komponenten, die durch die Betätigungsvorrichtung gesteuert werden sollen.

Der Betätigungshebel 11 ist mit einem ergonomischen Griff als Betätigungsansatz ausgestattet, der eine einfache Handhabung ermöglicht. Die Vorrichtung ist so konstruiert, dass Fehlbedienungen minimiert werden, indem die Logik von zwei Betätigungshebeln in einem einzigen Hebel integriert ist.

Figur 2 zeigt eine Perspektivansicht der Betätigungsvorrichtung ohne Gehäuse. Diese Darstellung ermöglicht eine detaillierte Betrachtung der internen Komponenten und deren Anordnung. Der Betätigungshebel 11 ist zentral positioniert und weist zwei Betätigungsarme 11.1 und 11.2 auf. Diese Betätigungsarme sind mit den als Schubstangen ausgebildeten Schubelementen 12 und 13 verbunden, die wiederum mit Gleitelementen 17 und 18 gekoppelt sind.

Die Schubstangen 12 und 13 sind linear verschieblich gelagert und dienen der Übertragung der Bewegung des Betätigungshebels 11 auf die Bowdenzüge 14a, 14b, 14c und 15a, 15b. Diese Bowdenzüge 14a, 14b, 14c und 15a, 15b sind an den Enden der Schubstangen befestigt und ermöglichen die Steuerung externer Komponenten. Die unterschiedlichen Kulissen 19.1 und 19.2, die in den Betätigungsarmen 11.1 und 11.2 integriert sind (siehe insbesondere auch Figuren 4 und 5), sorgen für die asynchrone Bewegung der Schubstangen 12 und 13.

Die Steckachse 16 dient als Drehachse für den Betätigungshebel 11. Die Gleitstifte 17 und 18, die in den Kulissen 19.1 und 19.2 laufen, sind fest mit den Schubstangen 12 und 13 verbunden und übertragen die Bewegung des Betätigungshebels 1 auf die Schubelement 12 und 13.

Figur 3 zeigt eine Draufsicht auf die Betätigungsvorrichtung mit Markierungen für Schnittlinien. Diese Schnittlinien A-A, B-B und C-C kennzeichnen die Bereiche, die in den folgenden Figuren detaillierter dargestellt werden.

Figur 4 zeigt eine Schnittansicht durch die Betätigungsvorrichtung im Bereich des ersten Betätigungsarms 11.1. Der erste Betätigungsarm 11.1 des Betätigungshebels 11 weist eine Kulisse 19.1 auf, in der das erste Gleitelement 17 angeordnet ist. Das Gleitelement 17 ist mit dem ersten Schubelement 12 verbunden. Durch die Bewegung des Betätigungshebels 11 wird das Schubelement 12 linear verschoben, was in einem Hub 20.1 resultiert. An das Schubelement 12 sind mehrere Bowdenzüge 14a und 14b angeschlossen, die durch die Bewegung des Schubelements 12 betätigt werden.

Figur 5 zeigt eine Schnittansicht durch die Betätigungsvorrichtung im Bereich des zweiten Betätigungsarms 11.2. Der zweite Betätigungsarm 11.2 des Betätigungshebels 11 weist eine Kulisse 19.2 auf, in der das zweite Gleitelement 18 angeordnet ist. Das Gleitelement 18 ist mit dem zweiten Schubelement 13 verbunden. Durch die Bewegung des Betätigungshebels 11 wird das Schubelement 13 linear verschoben, was in einem Hub 20.2 resultiert. An das Schubelement 13 sind mehrere Bowdenzüge 15a und 15b angeschlossen, die durch die Bewegung des Schubelements betätigt werden.

Die Figuren 4 und 5 verdeutlichen die asynchrone Bewegung der Schubelemente 12 und 13, die durch die unterschiedlich gestalteten Kulissen 19.1 und 19.2 in den Betätigungsarmen 11.1 und 11.2 des Betätigungshebels 11 ermöglicht wird. Die Hube 20.1 und 20.2 der Schubelemente 12 und 13 unterscheiden sich in mindestens einer Zwischenstellung des Betätigungshebels 11, was eine differenzierte Steuerung der angeschlossenen Bowdenzüge 14a, 14b, 15a und 15b erlaubt.

Figur 6 zeigt eine Schnittansicht der Betätigungsvorrichtung im Bereich eines Rastelements 22 und einer Rastkulisse 21. Der Betätigungshebel 11 ist um die Steckachse 16 drehbar gelagert und kann in verschiedene Schaltstellungen bewegt werden, die durch die Rastkulisse 21 definiert sind. Diese Rastkulisse besitzt mehrere Aussparungen, die die Schaltstellungen S (Startposition), Z1 (erste Zwischenposition), Z2 (zweite Zwischenposition) und E (Endposition) vorgeben.

Das federbelastete Rastelement 22 ist mit dem 11 verbunden und gleitet in die Aussparungen der Rastkulisse 21. In den Positionen S und E sind die Aussparungen tiefer, was eine feste Arretierung des Rastelements 22 ermöglicht. Diese Arretierung kann nur durch vorheriges Ziehen am Betätigungshebel 11 gelöst werden, um eine andere Schaltposition zu erreichen.

Die Zwischenschaltstellungen Z1 und Z2 sind so gestaltet, dass das Rastelement 22 leichter einrasten kann, was ein schnelleres Umschalten zwischen diesen Positionen ermöglicht. Dies wird durch eine spezielle Formgebung der Rastkulisse 21 erreicht, die eine leichtere Rastung in diesen Positionen erlaubt.

Die Konstruktion der Betätigungsvorrichtung erlaubt eine zuverlässige und fehlerfreie Bedienung, da die Logik von zwei separaten Betätigungshebeln in einem einzigen Betätigungshebel integriert ist. Dies reduziert die Anzahl der erforderlichen Schaltzyklen und minimiert das Risiko von Fehlbedienungen.

### Bezugszeichenliste

- 10: Gehäuse
- 11: Betätigungshebel
- 11.1: erster Betätigungsarm
- 11.2: zweiter Betätigungsarm
- 12: erstes Schubelement
- 13: zweites Schubelement
- 14a, b, c: Übertragungselement
- 15a, b: Übertragungselement
- 16: Steckachse
- 17: erstes Gleitelement
- 18: zweites Gleitelement
- 19.1: erste Kulisse
- 19.2: zweite Kulisse
- 20.1: erstes Hubmaß
- 20.2: zweites Hubmaß
- 21: Rastkulisse
- 22: Rastelement
- S: Startposition
- Z1: erste Zwischenposition
- Z2: zweite Zwischenposition
- E: Endposition

## Patentansprüche

1. Betätigungsvorrichtung, umfassend:
- einen Betätigungshebel (11), wobei
• der Betätigungshebel (11) mindestens einen ersten Betätigungsarm (11.1) und einen zweiten Betätigungsarm (11.2) sowie
• jeder Betätigungsarm (11.1, 11.2) eine unterschiedlich gestaltete Kulisse (19.1, 19.2) aufweist,
- mindestens ein erstes Gleitelement (17) und ein zweites Gleitelement (18), wobei jeweils ein Gleitelement (17, 18) in einer Kulisse (19.1, 19.2) angeordnet ist, und
- mindestens ein erstes linear verschieblich gelagertes Schubelement (12) und ein zweites linear verschieblich gelagertes Schubelement (13), wobei jeweils ein Schubelement (12, 13) mit einem Gleitelement (17, 18) verbunden ist, derart, dass
durch Betätigung des Betätigungshebels (11) die Schubelemente (12, 13) in ihren Hubstellungen änderbar sind, wobei die unterschiedlich gestalteten Kulissen (19.1, 19.2) derart konfiguriert sind, dass sich zumindest zwischen zwei unterschiedlichen Stellungen des Betätigungshebels (11) der Hub (20.1) des ersten Schubelements (12) von dem Hub (20.2) des zweiten Schubelements (13) unterscheidet.

2. Betätigungsvorrichtung nach Anspruch 1, wobei die Betätigungsvorrichtung Übertragungselemente (14a, 14b, 14c, 15a, 15b) umfasst, die jeweils mit einem Schubelement (12, 13) verbunden sind.

3. Betätigungsvorrichtung nach Anspruch 2, wobei die Übertragungselemente (14a, 14b, 14c, 15a, 15b) als Seilzug, insbesondere Bowdenzug, oder Gestänge ausgebildet sind.

4. Betätigungsvorrichtung nach einem der vorhergehenden Ansprüche, wobei der Betätigungshebel (11) zwischen einer Startstellung und einer Endstellung überführbar ist, wobei der Hub (20.1) des ersten Schubelements (12) und der Hub (20.2) des zweiten Schubelements (13) zwischen der Startstellung und Endstellung identisch sind.

5. Betätigungsvorrichtung nach einem der vorhergehenden Ansprüche, wobei sich der Hub (20.1) des ersten Schubelements (12) und der Hub (20.2) des zweiten Schubelements (13) in mindestens einer Zwischenstellung des Betätigungshebels (11) zwischen einer Startstellung und einer Endstellung ausgehend von der Startstellung oder der Endstellung voneinander unterscheiden.

6. Betätigungsvorrichtung nach Anspruch 5, wobei der Betätigungshebel (11) zwischen der Startstellung und der Endstellung in zwei Zwischenstellungen bringbar ist.

7. Betätigungsvorrichtung nach einem der vorhergehenden Ansprüche, wobei der Betätigungshebel (11) mit einer Steckachse (16) an einem Drehpunkt gelagert ist, wobei der Betätigungshebel (11) um den Drehpunkt der Steckachse (16) verschwenkbar ist.

8. Betätigungsvorrichtung nach einem der vorhergehenden Ansprüche, wobei eine Vielzahl Schaltstellungen für den Betätigungshebel (11) vorgegeben ist.

9. Betätigungsvorrichtung nach einem der vorhergehenden Ansprüche, wobei der Betätigungshebel (11) in unterschiedlichen Stellungen einrastbar ist.

10. Betätigungsvorrichtung nach Anspruch 9, wobei der Betätigungshebel (11) mit einem insbesondere federvorbelasteten Rastelement (22) gekoppelt ist.

11. Betätigungsvorrichtung nach Anspruch 10, wobei eine Rastkulisse (21) für das Rastelement (22) vorgesehen ist, wobei die unterschiedlichen Schaltstellungen durch Aussparungen in der Rastkulisse (21) vorgegeben sind.

12. Betätigungsvorrichtung nach Anspruch 11, wobei die Aussparungen für die Startstellung und die Endstellung tiefer sind als die mindestens eine Aussparung für die mindestens eine Zwischenstellung.

13. Betätigungsvorrichtung nach einem der Ansprüche 10 bis 12, wobei der Betätigungshebel (11) zumindest aus einer durch das Rastelement (22) vorgegebenen Stellung nur bewegt werden kann, wenn das Rastelement (22) betätigt wird.
